# EUROPÄISCHE PATENTANMELDUNG

(11) **EP 4 760 185 A1**
(43) Veröffentlichungstag der Anmeldung: **17.06.2026**
(21) Anmeldenummer: 25221233.7
(22) Anmeldetag: 05.12.2025
(51) Int. Cl.: F26B 17/02

(54) **TROCKNUNGSANLAGE ZUM TROCKNEN VON FEUCHTEM GUT SOWIE VERFAHREN ZUM STEUERN DERSELBEN**

(30) Priorität: 13.12.2024 DE 102024137682
(71) Anmelder: Huber SE, 92334 Berching (DE)
(72) Erfinder: Ostermann, Stefan, 92353 Postbauer-Heng (DE)
(74) Vertreter: Canzler & Bergmeier Patentanwälte Partnerschaft mbB

(57) **Zusammenfassung**

Die Erfindung betrifft ein Verfahren zum Steuern einer Trocknungsanlage (1), insbesondere einer Klärschlammtrocknungsanlage, zum Trocknen von feuchtem Gut (2), insbesondere von Klärschlamm, bei dem das feuchte Gut (2) über einen Einlass (3) in einen Trocknungsraum (5) der Trocknungsanlage (1) zugeführt wird und bei dem das zumindest teilweise getrocknete Gut (2) über einen Auslass (4) aus dem Trocknungsraum (5) ausgeführt wird. Ferner wird eine beim Trocknen des feuchten Guts (2) anfallende Wasserverdampfung pro Zeit ermittelt. Außerdem wird eine Zufuhrmenge pro Zeit an feuchtem Gut (2) in die Trocknungsanlage (1) unter Berücksichtigung der ermittelten Wasserverdampfung pro Zeit erhöht oder verringert. Des Weiteren betrifft die Erfindung die Trocknungsanlage (1).

## Beschreibung

Die vorliegende Erfindung betrifft ein Verfahren zum Steuern einer Trocknungsanlage, insbesondere einer Klärschlammtrocknungsanlage, zum Trocknen von feuchtem Gut, insbesondere von Klärschlamm, bei dem das feuchte Gut über einen Einlass in einen Trocknungsraum der Trocknungsanlage zugeführt wird und bei dem das zumindest teilweise getrocknete Gut über einen Auslass aus dem Trocknungsraum ausgeführt wird.

Ferner wird eine Trocknungsanlage, insbesondere in Form einer Klärschlammtrocknungsanlage, zum Trocknen von feuchten Gut, insbesondere von Klärschlamm, vorgeschlagen, wobei die Trocknungsanlage eine Steuereinheit zum Steuern der Trocknungsanlage und einen Trocknungsraum aufweist, in dem das feuchte Gut beim Betrieb der Trocknungsanlage getrocknet wird und wobei der Trocknungsraum einen Einlass für das feuchte Gut und einen Auslass für das in dem Trocknungsraum getrocknete Gut umfasst.

Aus der JP 2002 160000 A ist eine entsprechende Trocknungsanlage bekannt.

Aufgabe der vorliegenden Erfindung ist es, ein Verfahren bzw. eine Trocknungsanlage zu schaffen, die eine hohe Effizienz und damit eine hohe Trocknungsleistung aufweist.

Die Aufgabe wird gelöst durch ein Verfahren und/oder eine Trocknungsanlage mit den Merkmalen der unabhängigen Ansprüche. Vorteilhafte oder bevorzugte Ausführungen sind jeweils Gegenstand eines korrespondierenden abhängigen Anspruchs.

Vorgeschlagen wird ein Verfahren zum Steuern einer Trocknungsanlage zum Trocknen von feuchtem Gut, insbesondere von Klärschlamm. Die Trocknungsanlage kann ferner eine Klärschlammtrocknungsanlage sein, so dass Klärschlamm als feuchtes Gut getrocknet wird. Das feuchte Gut wird über einen Einlass in einen Trocknungsraum der Trocknungsanlage zugeführt. Der Trocknungsraum dient hierbei zum Trocknen des feuchten Guts. Das zumindest teilweise getrocknete Gut wird über einen Auslass aus dem Trocknungsraum ausgeführt. Um das feuchte Gut zu trocknen, kann die Trocknungsanlage beispielsweise eine Wärmequelle, insbesondere in Form einer Heizeinheit, umfassen. Die Wärmequelle weist hierbei eine Heizleistung auf, von der die Wasserverdampfung pro Zeit bzw. die Menge an Wasserverdampfung pro Zeit abhängt. Mittels der Wärmequelle wird das im Trocknungsraum befindliche feuchte Gut erwärmt, so dass das im feuchten Gut enthaltene Wasser verdampft und infolgedessen das feuchte Gut getrocknet wird. Die Menge an Wasser, das pro Zeit verdampft wird, hängt hierbei von der Leistung der Wärmequelle ab.

Zusätzlich oder alternativ kann auch warme Luft in den Trocknungsraum geleitet werden, um das feuchte Gut zu trocknen. Hierdurch kann die Trocknungsanlage beispielsweise einfacher konstruiert werden, da die warme Luft außerhalb der Trocknungsanlage erzeugt werden kann, die dann in den Trocknungsraum geleitet werden kann.

Des Weiteren wird eine beim Trocknen des feuchten Guts auftretende Wasserverdampfung pro Zeit ermittelt. Die Messung der Wasserverdampfung liefert eine direkte Rückmeldung über die Effizienz der Trocknung und die aktuelle Anlagenauslastung. Dies ermöglicht eine präzise Steuerung des Prozesses. Die Zufuhrmenge pro Zeit an feuchtem Gut in die Trocknungsanlage wird unter Berücksichtigung der ermittelten Wasserverdampfung pro Zeit erhöht oder verringert. Dadurch wird die Anlagenauslastung optimiert. Durch das Steuern der Zufuhrmenge pro Zeit an feuchtem Gut in Abhängigkeit an die ermittelte Wasserverdampfung pro Zeit kann die Trocknungsleistung der Trocknungsanlage optimal ausgenutzt werden. Die Trocknungsleistung kann beispielsweise über die Menge an feuchtem Gut pro Zeit definiert sein, die am Einlass in den Trocknungsraum eingeführt wird. Alternativ oder zusätzlich kann die Trocknungsleistung auch über die Menge an getrocknetem Gut pro Zeit definiert sein, die am Auslass aus dem Trocknungsraum ausgeführt wird.

Vorteilhafterweise wird die ermittelte Wasserverdampfung pro Zeit mit einer Nenn-Wasserverdampfung pro Zeit der Trocknungsanlage verglichen. Die Nenn-Wasserverdampfung pro Zeit der Trocknungsanlage ist hierbei eine anlagenspezifische Größe, die beispielsweise von einer Heizleistung der Trocknungsanlage abhängt. Der Vergleich dient dazu, die tatsächliche Trocknungsleistung der Trocknungsanlage mit ihrer maximalen Trocknungsleistung, die von der Nenn-Wasserverdampfung pro Zeit abhängt, abzugleichen. Dadurch kann verhindert werden, dass die Trocknungsanlage nicht vollständig ausgelastet ist, da die Trocknungsanlage mehr feuchtes Gut trocknen könnte, als ihr zugeführt wird. Es ist vorteilhaft, wenn unter Berücksichtigung des Vergleichs die Zufuhrmenge an feuchtem Gut am Einlass erhöht oder verringert wird. Durch diese Regelung wird die Betriebseffizienz maximiert, da die Trocknungsanlage bei voller Trocknungsleistung oder zumindest nahe daran betrieben wird.

In einer vorteilhaften Weiterbildung der Erfindung wird eine beim Trocknen entstehende feuchte Luft mittels eines Kondensators zumindest teilweise getrocknet. Der Kondensator entfernt überschüssige Feuchtigkeit aus der Prozessluft. Infolgedessen kann die zumindest teilweise getrocknete Luft wieder Wasser vom feuchten Gut aufnehmen.

Es ist vorteilhaft, wenn zum Ermitteln der Wasserverdampfung pro Zeit eine am Kondensator anfallende Menge an Kondenswasser pro Zeit gemessen wird. Diese Messung kann hierbei beispielsweise über Durchfluss- und/oder Füllstandssensoren erfolgen, die eine zuverlässige Grundlage für die Regelung bieten.

Vorteilhafterweise wird zusätzlich oder alternativ zum Ermitteln der Wasserverdampfung pro Zeit eine Luftfeuchtigkeit der Luft gemessen, die dem Kondensator zugeführt wird und/oder die den Kondensator verlässt. Auch hierdurch kann die Wasserverdampfung pro Zeit ermittelt werden. Es kann hierbei eine Differenz der Luftfeuchtigkeit der Luft gemessen werden, die dem Kondensator zugeführt wird und den Kondensator verlässt. Dadurch kann ermittelt werden, wie viel Wasser der Luft entzogen wurde, so dass daraus auf die Wasserverdampfung pro Zeit rückgeschlossen werden kann.

Alternativ oder zusätzlich bringt es Vorteile mit sich, wenn zum Ermitteln der Wasserverdampfung pro Zeit eine Lufttemperatur der Luft gemessen wird, die dem Kondensator zugeführt wird und/oder die den Kondensator verlässt. Die Ermittlung der Lufttemperatur kann auf sehr einfache Weise erfolgen, so dass die Wasserverdampfung pro Zeit sehr einfach, kostengünstig und/oder zuverlässig ermittelt werden kann.

Als Ergänzung oder Alternative ist es von Vorteil, wenn zum Ermitteln der Wasserverdampfung pro Zeit eine Luftmenge der Luft gemessen wird, die dem Kondensator zugeführt wird und/oder die den Kondensator verlässt. Über die Luftmengenmessung, die Lufttemperaturmessung und/oder die Luftfeuchtigkeitsmessung am Kondensator kann die Wasserverdampfung pro Zeit ermittelt werden. Insbesondere kann damit ermittelt werden, wie viel Wasser in Form von Wasserdampf dem Kondensator pro Zeit zugeführt und wie viel Wasser in Form von Wasserdampf den Kondensator pro Zeit verlässt. Anhand der Differenz kann auf die Wasserverdampfung pro Zeit geschlossen werden.

Darüber hinaus ist es vorteilhaft, wenn die Änderung der Zufuhrmenge an feuchtem Gut am Einlass nach einer, insbesondere anlagengrößenabhängigen, Wartezeit erfolgt. Die Wartezeit berücksichtigt Verzögerungen im System und verhindert eine nachteilige Regelung.

Gemäß einer vorteilhaften Weiterbildung der Erfindung wird das Ermitteln der Wasserverdampfung pro Zeit und/oder das Steuern der Zufuhr an feuchtem Gut und/oder der Trocknungsanlage von einer Steuereinheit durchgeführt. Die Steuereinheit verarbeitet die erfassten Sensordaten in Echtzeit und passt die Betriebsparameter, insbesondere die Zufuhrmenge an feuchtem Gut, automatisch an. Dies reduziert eine manuelle Steuerung und/oder erhöht die Zuverlässigkeit der Trocknungsanlage.

Vorgeschlagen wird ferner eine Trocknungsanlage zum Trocknen von feuchtem Gut. Beim feuchten Gut kann es sich beispielsweise um Klärschlamm handeln. Die Trocknungsanlage kann beispielsweise eine Klärschlammtrocknungsanlage sein. Die Trocknungsanlage ist vorzugsweise gemäß zumindest einem Merkmal der vorangegangenen und/oder nachfolgenden Beschreibung ausgebildet, wobei die genannten Merkmale einzeln oder in beliebiger Kombination vorhanden sein können. Die Trocknungsanlage ist außerdem derart ausgebildet, dass sie zumindest einen Verfahrensschritt der vorangegangenen und/oder nachfolgenden Beschreibung ausführen kann. Dazu kann sie die entsprechenden körperlichen Merkmale aufweisen.

Die Trocknungsanlage umfasst einen Trocknungsraum, in dem das feuchte Gut beim Betrieb der Trocknungsanlage getrocknet wird. Der Trocknungsraum weist einen Einlass für das feuchte Gut und einen Auslass für das in dem Trocknungsraum getrocknete Gut auf.

Die Trocknungsanlage kann zum Trocknen des feuchten Guts beispielsweise eine Wärmequelle, beispielsweise in Form einer Heizeinheit, umfassen, mittels der das feuchte Gut erwärmt werden kann, so dass das darin enthaltene Wasser verdampft. Zusätzlich oder alternativ kann der Trocknungsanlage auch Wärme zugeführt werden. Beispielsweise kann warme Luft in den Trocknungsraum geleitet werden, mit der das feuchte Gut getrocknet wird. Des Weiteren kann die Wärmequelle auch eine Wärmepumpe umfassen, mit der eine Trocknungsluft erwärmt werden kann. Im Folgenden wird beispielsweise ein Kondensator erwähnt, so dass mit Hilfe der Wärmepumpe insbesondere die im Kondensator anfallende Wärmemenge auf die Trocknungsluft übertragen werden kann.

Weiterhin umfasst die Trocknungsanlage eine Steuereinheit zum Steuern der Trocknungsanlage. Die Steuereinheit ermöglicht eine automatisierte Überwachung und/oder Steuerung, wodurch der Betrieb vereinfacht und/oder die Betriebskosten reduziert werden.

Ferner ist die Steuereinheit derart ausgebildet und/oder eingerichtet, dass diese anhand einer ermittelten Wasserverdampfung pro Zeit beim Trocknen des feuchten Guts eine Zuführmenge an feuchtem Gut in den Trocknungsraum erhöhen oder verringern kann. Dadurch kann die Trocknungsanlage mit ihrer maximalen Trocknungsleistung betrieben werden.

Es ist vorteilhaft, wenn die Steuereinheit eine Zuführeinheit steuern kann, mittels der das feuchte Gut beim Betrieb der Trocknungsanlage in den Trocknungsraum befördert wird. Die Zuführeinheit führt hierbei das feuchte Gut über den Einlass in den Trocknungsraum. In Abhängigkeit von der Wasserverdampfung pro Zeit kann die Zufuhr durch die Zuführeinheit erhöht oder verringert werden. Kann mit der Trocknungsanlage mehr feuchtes Gut getrocknet werden, wird die Zufuhr erhöht.

Es ist vorteilhaft, wenn die Trocknungsanlage eine Nenn-Wasserverdampfung pro Zeit aufweist und die Steuereinheit die Zufuhr an feuchtem Gut beim Betrieb der Trocknungsanlage an die Nenn-Wasserverdampfung pro Zeit anpasst. Dies stellt sicher, dass die Trocknungsanlage stets mit maximaler Effizienz betrieben wird und vermeidet eine zu geringe Auslastung der Trocknungsanlage.

In einer vorteilhaften Weiterbildung der Erfindung umfasst die Trocknungsanlage einen Kondensator zum Entziehen von Wasser aus feuchter Luft, die beim Betrieb der Trocknungsanlage entsteht. Am Kondensator wird somit Kondenswasser erzeugt, die der feuchten Luft entzogen wird. Die zumindest teilweise getrocknete Luft kann wieder zum Trocknen des feuchten Guts verwendet werden und kann wieder Feuchtigkeit aufnehmen.

Es ist vorteilhaft, wenn der Kondensator einen Wassermengensensor umfasst, mittels dem eine am Kondensator anfallende Menge an Kondenswasser ermittelt werden kann. Mit Hilfe der Messung der Menge an Kondenswasser pro Zeit kann die Wasserverdampfung pro Zeit ermittelt werden.

Vorteilhaft ist es, wenn der Wassermengensensor ein Füllstandssensor und/oder ein Durchflussmengensensor ist. Der Durchflussmengensensor kann hierbei beispielsweise ein magnetisch-induktiver Durchflussmesser sein. Derartige Sensoren sind besonders genau und/oder wartungsarm, was die Betriebssicherheit erhöht.

Vorteilhafterweise umfasst die Trocknungsanlage zusätzlich oder alternativ einen ersten Feuchtigkeitssensor, mittels dem die Luftfeuchtigkeit der dem Kondensator zugeführten Luft gemessen werden kann.

Alternativ oder zusätzlich bringt es Vorteile mit sich, wenn zusätzlich oder alternativ ein zweiter Feuchtigkeitssensor vorgesehen ist, mittels dem die Luftfeuchtigkeit der vom Kondensator abgeführten Luft gemessen werden kann. Mit Hilfe des ersten und/oder zweiten Feuchtigkeitssensors kann die Wassermenge ermittelt werden, die im Kondensator anfällt. Damit kann die Wasserverdampfung pro Zeit ermittelt werden.

Gemäß einer vorteilhaften Weiterbildung der Erfindung umfasst die Trocknungsanlage zusätzlich oder alternativ einen ersten Temperatursensor, mittels dem die Lufttemperatur der dem Kondensator zugeführten Luft gemessen werden kann.

Alternativ oder zusätzlich bringt es Vorteile mit sich, wenn ein zweiter Temperatursensor vorgesehen ist, mittels dem die Lufttemperatur der vom Kondensator abgeführten Luft gemessen werden kann. Mit Hilfe des ersten und/oder zweiten Temperatursensors kann auf die Wasserverdampfung pro Zeit geschlossen werden.

Es ist vorteilhaft, wenn die Trocknungsanlage zusätzlich oder alternativ einen ersten Luftmengensensor umfasst, mittels dem die Luftmenge der dem Kondensator zugeführten Luft gemessen werden kann.

Zusätzlich oder alternativ ist ein zweiter Luftmengensensor vorgesehen, mittels dem die Luftmenge der vom Kondensator abgeführten Luft gemessen werden kann. Mit Hilfe der Messung der Luftmenge vor und/oder nach dem Kondensator kann die Wassermenge ermittelt werden, die am Kondensator anfällt, woraus wiederum die Wasserverdampfung pro Zeit ermittelt werden kann.

Mit Hilfe der beschriebenen Sensoren, dem zumindest einen Feuchtigkeitssensor, dem zumindest einen Wassermengensensor, dem zumindest einen Lufttemperatursensor und/oder dem zumindest einen Luftmengensensor kann die Wasserverdampfung pro Zeit ermittelt werden. Hierbei kann mit Hilfe des Wassermengensensors die Menge an Kondenswasser gemessen werden, die am Kondensator anfällt. Mit Hilfe der Messung der Lufteigenschaften der Luft, insbesondere der Luftfeuchtigkeit, der Lufttemperatur und/oder der Luftmenge, die dem Kondensator zugeführt wird und/oder die den Kondensator verlässt, kann ebenfalls die Wasserverdampfung pro Zeit ermittelt werden.

Weitere Vorteile der Erfindung sind in den nachfolgenden Ausführungsbeispielen beschrieben. Es zeigt:
- **Figur 1**: eine schematische Ansicht einer Trocknungsanlage mit Kondensator zum Kondensieren von beim Trocknen entstehenden Wasserdampf.

Figur 1 zeigt eine Trocknungsanlage 1, die zum Trocknen von feuchtem Gut 2, wie beispielsweise Klärschlamm 2, verwendet wird. Die Trocknungsanlage 1 ist derart aufgebaut, dass das feuchte Gut 2 über einen Einlass 3 in einen Trocknungsraum 5 gelangt. Zweckmäßigerweise ermöglicht dieser Einlass 3 eine geregelte Zuführung von feuchtem Gut 2. Im Bereich des Einlasses 3 ist eine Zuführeinheit 21 angeordnet, mittels der das feuchte Gut 2 in den Trocknungsraum 5 befördert werden kann. Die Zuführeinheit 21 weist hier die beispielhafte Form eines Förderbandes auf. Mit Hilfe der Zuführeinheit 21 kann auch eine Menge an feuchten Gut 2 gesteuert werden, das in den Trocknungsraum 5 befördert wird.

Gemäß Figur 1 umfasst der Trocknungsraum 5 einen Auslass 4, durch den das zumindest teilweise getrocknete Gut 2 aus dem Trocknungsraum 5 ausgetragen wird.

Um das feuchte Gut 2 durch den Trocknungsraum 5 bzw. vom Einlass 3 zum Auslass 4 zu befördern, ist im Trocknungsraum 5 eine Fördereinheit 22 angeordnet.

Im Trocknungsraum 5 ist ferner eine Heizeinheit 19 angeordnet, mittels dem das feuchte Gut 2 beheizt werden kann. Diese Heizeinheit 19 liefert die erforderliche Wärmeenergie zur Verdampfung des Wassers im feuchten Gut 2. Hierbei entsteht Wasserdampf 6, der mittels einer Abzugshaube 20 gesammelt werden kann. Zusätzlich oder alternativ zur Heizeinheit 19 kann auch warme Luft in den Trocknungsraum 5 geleitet werden, mit der das feuchte Gut 2 erwärmt wird. Die Heizeinheit 19 kann beispielsweise ein Wärmetauscher sein, der beispielsweise mit einer Wärmepumpe gekoppelt ist.

Die Trocknungsanlage 1 weist zudem einen Kondensator 7 auf, welcher der feuchten Luft, die beim Trocknungsprozess entsteht, Wasser entzieht. Durch den Kondensator 7 wird Luft entfeuchtet, was die Effizienz des Trocknungsprozesses erhöht. Am Kondensator 7 sammelt sich das Kondenswasser 8, welches über eine Abflussleitung 10 abgeleitet werden kann. Der Wasserdampf 6 wird hierbei über zumindest eine Leitung 9 dem Kondensator 7 zugeführt. Über eine weitere Leitung 9 kann die durch den Kondensator 7 getrocknete Luft wieder in den Trocknungsraum 5 geführt werden, so dass die getrocknete Luft den Wasserdampf 6 wieder aufnehmen kann. Die am Kondensator 7 anfallende Wärmemenge kann beispielsweise von der Wärmepumpe zur Heizeinheit 19 transportiert werden, um damit das feuchte Gut 2 zu erwärmen.

Gemäß Figur 1 ist im Kondensator 7 ein Wassermengensensor 12 angeordnet. Dieser Wassermengensensor 12 ermittelt die Menge des am Kondensator 7 anfallenden Kondenswassers 8 und erlaubt somit Rückschlüsse auf die Wasserverdampfung pro Zeit im Trocknungsprozess. Besonders vorteilhaft ist hierbei die Nutzung eines Füllstands- und/oder Durchflussmengensensors als Wassermengensensor 12. Der Durchflussmengensensor kann vorzugsweise als magnetisch-induktiver Durchflussmesser ausgeführt ist. Durch die präzise Messung der Kondensatmenge kann die Trocknungsanlage 1 optimal gesteuert werden.

Zusätzlich oder alternativ kann die Trocknungsanlage 1 gemäß dem hier gezeigten Ausführungsbeispiel der Figur 1 einen ersten Feuchtigkeitssensor 13 und/oder einen zweiten Feuchtigkeitssensor 14 umfassen. Der erste Feuchtigkeitssensor 13 misst die Luftfeuchtigkeit der dem Kondensator 7 zugeführten Luft, während der zweite Feuchtigkeitssensor 14 die Luftfeuchtigkeit der vom Kondensator 7 abgeführten Luft misst. Der erste und/oder zweite Feuchtigkeitssensor 13, 14 ermöglichen eine genaue Ermittlung der Wasserverdampfung pro Zeit.

In weiterer Ausgestaltung weist die Trocknungsanlage 1 des vorliegenden Ausführungsbeispiels gemäß Figur 1 einen ersten Temperatursensor 15 und/oder einen zweiten Temperatursensor 16 auf. Der erste Temperatursensor 15 misst die Lufttemperatur der dem Kondensator 7 zugeführten Luft, während der zweite Temperatursensor 16 die Lufttemperatur der abgeführten Luft erfasst. Diese Temperaturmessungen ermöglichen die Ermittlung der Wasserverdampfung pro Zeit.

Zur Messung der Luftmenge, die dem Kondensator 7 zugeführt bzw. abgeführt wird, kann die Trocknungsanlage 1 des hier gezeigten Ausführungsbeispiels zusätzlich oder alternativ einen ersten Luftmengensensor 17 und/oder einen zweiten Luftmengensensor 18 umfassen. Der erste Luftmengensensor 17 ermöglicht die Messung der Menge der Luft, die dem Kondensator 7 zugeführt wird. Der zweite Luftmengensensor 18 kann die Menge der Luft messen, die vom Kondensator 7 abgeführt wird.

Mit Hilfe von zumindest einen oder mehreren der hier genannten Sensoren 13, 14, 15, 16, 17, 18 kann die Wasserverdampfung pro Zeit ermittelt werden. Die Wasserverdampfung pro Zeit wird mit den besagten Sensoren 13, 14, 15, 16, 17, 18 über einen Zustand der Luft ermittelt, die dem Kondensator 7 zugeführt und/oder vom Kondensator 7 abgeführt wird. Zusätzlich oder alternativ kann die Wasserverdampfung pro Zeit auch über den Wassermengensensor 12 ermittelt werden, der die Menge an Kondenswasser 8 ermitteln kann. Die hier beschriebenen Sensoren 13, 14, 15, 16, 17, 18 können, wie hier gezeigt ist, beispielhaft den Leitungen 9 zugeordnet sein, die zum Kondensator 7 führen und von dem Kondensator 7 wegführen.

Die Trocknungsanlage 1 umfasst außerdem eine Steuereinheit 11. Die Steuereinheit 11 kann die Wasserverdampfung pro Zeit mit Hilfe zumindest eines oder mit Hilfe von mehreren der Sensoren 12, 13, 14, 15, 16, 17, 18 ermitteln. Der Wassermengensensor 12, der erste Feuchtigkeitssensor 13, der zweite Feuchtigkeitssensor 14, der erste Temperatursensor 15, der zweite Temperatursensor 16, der erste Luftmengensensor 17 und/oder der zweite Luftmengensensor 18 können hierbei mit der Steuereinheit 11 zum Übermitteln der entsprechenden Messwerte verbunden sein. Darüber kann die Steuereinheit 11 die Wasserverdampfung pro Zeit ermitteln. Der Steuereinheit 11 kann ferner eine Nenn-Wasserverdampfung pro Zeit der Trocknungsanlage 1 zur Verfügung stehen, beispielsweise abgespeichert in einem Speicher. Die Nenn-Wasserverdampfung pro Zeit hängt hierbei von der Trocknungsanlage 1 ab und ist eine anlagenspezifische Größe. Beispielsweise hängt die Nenn-Wasserverdampfung pro Zeit der Trocknungsanlage 1 von einer maximalen Heizleistung der Heizeinheit 19 ab. Je höher die Heizleistung der Heizeinheit 19 ist, desto größer ist die Nenn-Wasserverdampfung pro Zeit.

Die Steuereinheit 11 kann ferner die ermittelte Wasserverdampfung pro Zeit mit der Nenn-Wasserverdampfung pro Zeit der Trocknungsanlage 1 vergleichen und eine Zufuhr von feuchtem Gut 2 in den Trocknungsraum 5 erhöhen oder verringern. Dadurch kann die Trocknungsanlage 1 in einem optimalen Betriebszustand betrieben werden. Dadurch wird die Menge an feuchtem Gut 2, das von der Trocknungsanlage 1 getrocknet wird, maximiert.

Die Steuereinheit 11 steuert die Zuführeinheit 21, welche das feuchte Gut 2 über den Einlass 3 in den Trocknungsraum 5 fördert. Durch die Steuerung der Zuführmenge pro Zeit gewährleistet die Steuereinheit 11 eine optimale Auslastung der Trocknungsanlage 1. Liegt die Wasserverdampfung pro Zeit unter der Nenn-Wasserverdampfung pro Zeit, wird die Zuführmenge erhöht. Dadurch arbeitet die Trocknungsanlage 1 mit maximaler Trocknungsleistung.

### Bezugszeichenliste

- 1: Trocknungsanlage
- 2: feuchtes Gut / Klärschlamm
- 3: Einlass
- 4: Auslass
- 5: Trocknungsraum
- 6: Wasserdampf
- 7: Kondensator
- 8: Kondenswasser
- 9: Leitungen
- 10: Abflussleitung
- 11: Steuereinheit
- 12: Wassermengensensor
- 13: erster Feuchtigkeitssensor
- 14: zweiter Feuchtigkeitssensor
- 15: erster Temperatursensor
- 16: zweiter Temperatursensor
- 17: erster Luftmengensensor
- 18: zweiter Luftmengensensor
- 19: Heizeinheit
- 20: Abzugshaube
- 21: Zuführeinheit
- 22: Fördereinheit

## Patentansprüche

1. Verfahren zum Steuern einer Trocknungsanlage (1), insbesondere einer Klärschlammtrocknungsanlage, zum Trocknen von feuchtem Gut (2), insbesondere von Klärschlamm,
bei dem das feuchte Gut (2) über einen Einlass (3) in einen Trocknungsraum (5) der Trocknungsanlage (1) zugeführt wird und bei dem das zumindest teilweise getrocknete Gut (2) über einen Auslass (4) aus dem Trocknungsraum (5) ausgeführt wird,
**dadurch gekennzeichnet,**
**dass** eine beim Trocknen des feuchten Guts (2) anfallende Wasserverdampfung pro Zeit ermittelt wird, und
**dass** eine Zufuhrmenge pro Zeit an feuchtem Gut (2) in die Trocknungsanlage (1) unter Berücksichtigung der ermittelten Wasserverdampfung pro Zeit erhöht oder verringert wird.

2. Verfahren nach dem vorherigen Anspruch, **dadurch gekennzeichnet, dass** die ermittelte Wasserverdampfung pro Zeit mit einer Nenn-Wasserverdampfung pro Zeit der Trocknungsanlage (1) verglichen wird, und dass unter Berücksichtigung des Vergleichs die Zufuhrmenge an feuchtem Gut (2) am Einlass (3) erhöht oder verringert wird.

3. Verfahren nach einem oder mehreren der vorherigen Ansprüche, **dadurch gekennzeichnet, dass** eine beim Trocknen entstehende feuchte Luft mittels eines Kondensators (7) zumindest teilweise getrocknet wird.

4. Verfahren nach einem oder mehreren der vorherigen Ansprüche, **dadurch gekennzeichnet, dass** zum Ermitteln der Wasserverdampfung pro Zeit eine am Kondensator (7) anfallende Menge an Kondenswasser (8) pro Zeit gemessen wird, und/oder dass zum Ermitteln der Wasserverdampfung pro Zeit eine Luftfeuchtigkeit der Luft gemessen wird, die dem Kondensator (7) zugeführt wird und/oder die den Kondensator (7) verlässt, und/oder dass zum Ermitteln der Wasserverdampfung pro Zeit eine Lufttemperatur der Luft gemessen wird, die dem Kondensator (7) zugeführt wird und/oder die den Kondensator (7) verlässt.

5. Verfahren nach einem oder mehreren der vorherigen Ansprüche, **dadurch gekennzeichnet, dass** zum Ermitteln der Wasserverdampfung pro Zeit eine Luftmenge der Luft gemessen wird, die dem Kondensator (7) zugeführt wird und/oder die den Kondensator (7) verlässt.

6. Verfahren nach einem oder mehreren der vorherigen Ansprüche, **dadurch gekennzeichnet, dass** die Änderung der Zufuhrmenge an feuchtem Gut (2) am Einlass (3) nach einer, insbesondere anlagengrößenabhängigen, Wartezeit erfolgt.

7. Verfahren nach einem oder mehreren der vorherigen Ansprüche, **dadurch gekennzeichnet, dass** das Ermitteln der Wasserverdampfung pro Zeit und/oder das Steuern der Zufuhr an feuchtem Gut (2) und/oder das Steuern der Trocknungsanlage (1) von einer Steuereinheit (11) durchgeführt wird.

8. Trocknungsanlage (1), insbesondere in Form einer Klärschlammtrocknungsanlage, zum Trocknen von feuchten Gut (2), insbesondere von Klärschlamm, wobei die Trocknungsanlage (1) vorzugsweise ausgebildet ist, das Verfahren gemäß zumindest einem der vorangegangenen Ansprüche durchzuführen,
mit einem Trocknungsraum (5), in dem das feuchte Gut (2) beim Betrieb der Trocknungsanlage (1) getrocknet wird und wobei der Trocknungsraum (5) einen Einlass (3) für das feuchte Gut (2) und einen Auslass (4) für das in dem Trocknungsraum (5) getrocknete Gut (2) umfasst, und
mit einer Steuereinheit (11) zum Steuern der Trocknungsanlage (1), **dadurch gekennzeichnet,**
**dass** die Steuereinheit (11) derart ausgebildet und/oder eingerichtet ist, dass diese anhand einer ermittelten Wasserverdampfung pro Zeit beim Trocknen des feuchten Guts (2) eine Zuführmenge an feuchtem Gut (2) in den Trocknungsraum (5) erhöhen oder verringern kann.

9. Trocknungsanlage nach dem vorherigen Anspruch, **dadurch gekennzeichnet, dass** die Steuereinheit (11) eine Zuführeinheit (21) steuern kann, mittels der das feuchte Gut (2) beim Betrieb der Trocknungsanlage (1) in den Trocknungsraum (5) befördert wird.

10. Trocknungsanlage nach Anspruch 8 oder 9, **dadurch gekennzeichnet, dass** die Trocknungsanlage (1) eine Nenn-Wasserverdampfung pro Zeit aufweist und dass die Steuereinheit (11) die Zufuhr an feuchtem Gut (2) beim Betrieb der Trocknungsanlage (1) an die Nenn-Wasserverdampfung pro Zeit anpasst.

11. Trocknungsanlage nach einem oder mehreren der vorherigen Ansprüche 8 bis 10, **dadurch gekennzeichnet, dass** die Trocknungsanlage (1) einen Kondensator (7) zum Entziehen von Wasser aus feuchter Luft umfasst, die beim Betrieb der Trocknungsanlage (1) entsteht.

12. Trocknungsanlage nach einem oder mehreren der vorherigen Ansprüche 8 bis 11, **dadurch gekennzeichnet, dass** der Kondensator (7) einen Wassermengensensor (12) umfasst, mittels dem eine am Kondensator (7) anfallende Menge an Kondenswasser (8) ermittelt werden kann, wobei der Wassermengensensor (12) vorzugsweise ein Füllstandssensor und/oder ein Durchflussmengensensor, insbesondere ein magnetisch-induktiver Durchflussmesser, ist.

13. Trocknungsanlage nach einem oder mehreren der vorherigen Ansprüche 8 bis 12, **dadurch gekennzeichnet, dass** die Trocknungsanlage (1) einen ersten Feuchtigkeitssensor (13) umfasst, mittels dem die Luftfeuchtigkeit der dem Kondensator (7) zugeführten Luft gemessen werden kann, und/oder
dass die Trocknungsanlage (1) einen zweiten Feuchtigkeitssensor (14) umfasst, mittels dem die Luftfeuchtigkeit der vom Kondensator (7) abgeführten Luft gemessen werden kann.

14. Trocknungsanlage nach einem oder mehreren der vorherigen Ansprüche 8 bis 13, **dadurch gekennzeichnet, dass** die Trocknungsanlage (1) einen ersten Temperatursensor (15) umfasst, mittels dem die Lufttemperatur der dem Kondensator (7) zugeführten Luft gemessen werden kann, und/oder
dass die Trocknungsanlage (1) einen zweiten Temperatursensor (16) umfasst, mittels dem die Lufttemperatur der vom Kondensator (7) abgeführten Luft gemessen werden kann.

15. Trocknungsanlage nach einem oder mehreren der vorherigen Ansprüche 8 bis 14, **dadurch gekennzeichnet, dass** die Trocknungsanlage (1) einen ersten Luftmengensensor (17) umfasst, mittels dem die Luftmenge der dem Kondensator (7) zugeführten Luft gemessen werden kann, und/oder
dass die Trocknungsanlage (1) einen zweiten Luftmengensensor (18) umfasst, mittels dem die Luftmenge der vom Kondensator (7) abgeführten Luft gemessen werden kann.
